# EUROPÄISCHE PATENTSCHRIFT

(11) **EP 1 860 295 B1**
(45) Veröffentlichungstag und Bekanntmachung des Hinweises auf die Patenterteilung: **12.08.2009**
(21) Anmeldenummer: 07004846.7
(22) Anmeldetag: 09.03.2007
(51) Int. Cl.: F01N 7/08, F01N 7/14

(54) **Kraftfahrzeug mit einer Abgasanlage**
Motor vehicle with an exhaust system
Véhicule à moteur avec système d'échappement

(30) Priorität: 24.05.2006 DE 102006024269
(43) Veröffentlichungstag der Anmeldung: 28.11.2007
(73) Patentinhaber: Dr. Ing. h.c. F. Porsche Aktiengesellschaft, 70435 Stuttgart (DE)
(72) Erfinder: Stadler, Bernd, 71735 Eberdingen (DE); Hoffmann, Volker, 71282 Hemmingen (DE); Storz, Eberhard, 74366 Kirchheim (DE)

(56) Entgegenhaltungen:
- EP-A- 1 428 743
- DE-A1- 10 025 121
- DE-A1- 10 355 472
- DE-A1- 19 914 426
- JP-A- 2005 299 411

## Beschreibung

Die Erfindung bezieht sich auf ein Kraftfahrzeug mit einer Abgasanlage mit zwei Abgasrohren mit einer auf die Abgasrohre aufsetzbaren Abgasendrohrblende nach dem Oberbegriff des Anspruchs 1.

Aus der DE 10 355 472 A1 ist eine Abgasendrohrblende für eine Abgasanlage eines Kraftfahrzeugs bekannt, die ein Abgasendrohr mit einem aufgeschobenen Innenrohr aufweist, das den Abgasstrom nach unten hin zur Fahrbahnoberfläche ablenkt. Das Innenrohr ist von einem Blendenrohr umgeben.

Die DE 199 14 426 A1 beschreibt ein doppelwandiges Endrohr für ein Abgasrohr einer Abgasanlage eines Kraftfahrzeuges, wobei eine Abstützung der Außenschale gegenüber der Innenschale vorgeschlagen wird, bei welcher Außenschale und Innenschale lediglich im Überlappungsbereich zum Abgasrohr verbunden sind, in Richtung auf das austrittsseitige Ende des Abgasrohres aber berührungsfrei zueinander stehen.

Die Aufgabe der Erfindung besteht darin, ein Kraftfahrzeug mit einer Abgasanlage mit einer Abgasendrohrblende zu schaffen, welche möglichst geringen Wärmebelastungen ausgesetzt ist bzw. eine Wärmeübertragung zu einem umgebenden Fahrzeugheckteil, insbesondere aus Kunststoff, vermeidet.

Diese Aufgabe wird erfindungegemäß durch die Merkmale des Anspruchs 1 gelöst. Weitere vorteilhafte Merkmale beinhalten die Unteransprüche.

Die mit der Erfindung hauptsächlich erzielten Vorteile bestehen darin, dass durch eine Luftspaltisolierung zwischen den direkt das Abgas führenden Abgasinnenrohren und einer Abgasendrohrblende eine unmittelbare Wärmeübertragung auf die Abgasendrohrblende vermieden wird und somit auch das Fahrzeugheckteil aus Kunststoff keinen zu hohen Wärmebelastungen ausgesetzt ist. Dies erfolgt in der Weise, dass die Abgasendrohrblende über eine Halteeinrichtung mit einem oder zwei Abgasrohren der Abgasanlage verbunden ist und zwischen der Abgasendrohrblende und den Abgasrohren jeweils einzelne Abgasinnenrohre angeordnet sind, die auf den beiden Abgasrohren aufgesteckt gehalten und mit der Abgasendrohrblende fest verbunden sind, wobei sich zwischen den beiden Abgasinnenrohren und der aufnehmenden Abgasendrohrblende ringsum ein durchgehender Kanal bildet. Dieser Kanal kann somit im Fahrzustand aufgrund von durchströmender Luft wärmeregulierend wirken.

Damit eine stabile Verbindung zwischen den Abgasrohren und der Abgasendrohrblende geschaffen wird, ist nach der Erfindung des weiteren vorgesehen, dass zwischen den zwei Abgasrohren oder auch nur einem Abgasrohr die Halteeinrichtung befestigt ist und in einer senkrechten Mittenebene von zwei Abgasrohren eine vorragende Haltezunge der Halteeinrichtung angeordnet ist, die in eine Nutaufnahme, beispielsweise T-Nut-Aufnahme, der Abgasendrohrblende einschiebbar und über ein Befestigungsmittel gehalten ist. Auf der vorragenden Haltezunge ist eine Gewindemutter festgelegt und in einer Bohrung der Abgasendrohrblende ist eine Gewindeschraube zur Gewindemutter auf der Haltezunge durchführbar und mit dieser verbindbar. Die Montage der Gewindeschraube erfolgt von der Unterseite der Abgasanlage her und über die formschlüssige Haltung der Haltezunge in der schwalbenschwanzförmigen Aufnahme ist auch ein seitlich sicherer Halt gewährleistet, was insbesondere bei Schwingungen an der Abgasanlage erforderlich ist.

Die zwischen den Abgasrohren und der Abgasrohrblende angeordneten Abgasinnenrohre, die unmittelbar abgasführend sind, bilden quasi eine Verlängerung der Abgasrohre. Die beiden Abgasinnenrohre weisen an ihren Außenumfangsflächen mehrere nach außen vorgespannte federnden Klemmelemente auf, die sich im eingesteckten Zustand in der Abgasendrohrblende von der Innenwandung haltend abstützen und eine feste Verbindung zur Abgasendrohrblende über Schraubmittel bewirken.

Zur Befestigung der beiden Abgasinnenrohre in der Abgasendrohrblende sind nach der Erfindung an den Außenumfangsfläche der beiden Abgasinnenrohre einander zugerichtete vorragende Abstützschenkel befestigt, die sich im eingeführten Zustand in die Abgasendrohrblende beispielsweise an benachbart der Nutaufnahme angeordneten Anschlägen abstützen und über die Schraubmittel festgesetzt sind. Hierdurch wird in vorteilhafter Weise nach der Erfindung erreicht, dass die Abgasinnenrohre fest mit der Abgasendrohrblende verbunden sind, so dass auch durch auftretende Schwingungen keine Berührungen mit der Innenwandung der Abgasendrohrblende vorkommen können.

Des Weiteren sind die beiden Abgasinnenrohre mit den beiden Abgasrohren durch eine Rohraufweitung direkt aufsteckbar und die der Rohraufweitung abgekehrten freien Enden der beiden Abgasinnenrohre weisen ringsum einen Luftspalt zur Innenumfangsfläche der Abgasendrohrblende am Ausmündungsbereich der Abgase auf. Somit ist von den Abgasrohren über die Innenrohre eine Abführung der Abgase der Brennkraftmaschine möglich, ohne dass diese mit der Abgasrohrblende in Kontakt kommen.

Die Abgasinnenrohre sind im Ausmündungsbereich jeweils trompetenförmig erweitert ausgeführt und zwischen den Mündungsbereichen der Abgasendrohre und den Mündungsbereichen der Abgasinnenrohre wird ein Luftspalt gebildet, wobei die Abgasinnenrohre in der Abgasendrohrblende durchgehend jeweils beabstandet zur Innenwandung angeordnet sind und sich der Kanal ergibt. Dieser Kanal zwischen den Abgasinnenrohren und der Abgasendrohrblende kann im Fahrbetrieb eine Luftdurchströmung ergeben und hieraus resultierend eine Wärmeabführung der durch Abgase aufgeheizten Abgasinnenrohre. Insbesondere wird bei einer Lackierung der Abgasendrohrblende diese nicht durch Wärmebelastungen beschädigt.

Ein Ausführungsbeispiel der Erfindung ist in den Zeichnungen dargestellt und wird im Folgenden näher beschrieben.

Es zeigen
- Fig. 1: eine Explosivdarstellung eines Endbereichs der Abgasanlage mit Abgasrohr, Abgasinnenrohren und Abgasendrohrblende,
- Fig. 2: einen zusammengebauten Endbereich der Abgasanlage mit Abgasendrohrblende in schaubildlicher Darstellung,
- Fig. 3: eine Ansicht auf eine Halteeinrichtung an den Abgasrohren in Form einer vorragenden Haltezunge mit Gewindemutter,
- Fig. 4: eine vergrößerte Ansicht auf eine schwalbenschwanzförmige Aufnahme in der Abgasendrohrblende für die Halteeinrichtung gemäß Fig. 3,
- Fig. 5: eine Ansicht auf die Abgasinnenrohre mit federnden Klemmelementen und Abstützschenkeln,
- Fig. 6: eine Ansicht auf den montierten Endbereich der Abgasanlage mit sichtbarem Spalt und Luftdurchstromkanal zwischen den Abgasinnenrohren und der Abgasendrohrblende,
- Fig. 7: einen Vertikalschnitt durch die Abgasendrohrblende mit eingesetzten Abgasinnenrohr und dargestelltem Kanal im eingebauten Zustand in einem Fahrzeugeheckteil.

In Fig. 1 ist ein Endbereich einer Abgasanlage 1 eines Kraftfahrzeugs dargestellt, die im Wesentlichen ein Abgasrohr 2 und hiervon abzweigend zwei Abgasrohre 3, 4 für stromauf anschließende Abgasinnenrohre 5, 6 aufweist. Diese sind in einer übergestülpten Abgasendrohrblende 7 gehalten, welche beispielsweise durch einen Ausschnitt A eines Fahrzeugheckteils 8a ragt, was in Fig. 7 näher dargestellt ist. Der Abgasstrom durchströmt das Abgasrohr 2 in Pfeilrichtung P, verzweigt sich in die beiden anschließenden Abgasrohre 3, 4 und strömt dann in die Abgasinnenrohre 5, 6 und mündet dann nach außen.

Das Abgasrohr 2 bzw. die anschließenden Abgasrohre 3, 4 sind mit der Abgasendrohrblende 7 über eine Halteeinrichtung 10 (Fig. 3) verbunden, die an den Abgasrohren 3, 4 befestigt ist. Sie besteht im wesentlichen aus einer in einer senkrechten Mittenebene der Abgasrohre 3, 4 angeordneten vorragenden Haltezunge 11, die in einer T-Nut-förmigen Aufnahme 12 oder einer ähnlichen Aufnahme der Abgasendrohrblende 7 einführbar ist und diese Haltezunge 11 lagegenau abstützt und über eine Befestigungsschraube 14 festgesetzt wird.

Hierzu weist die Haltezunge 11 eine festgelegte Gewindemutter 13 auf, in die die Befestigungsschraube 14 eingeschraubt wird, wozu diese in eine Bohrung 15 der Abgasendrohrblende 7 eingesetzt wird.

Des weiteren werden mit der Abgasendrohrblende 7 die Abgasinnenrohre 5, 6 verbunden, wozu diese an ihrer Außenumfangsfläche zwei gegenüberstehende Abstützwinkel 16, 16a aufweisen, die sich im eingeschobenen Zustand in die Abgasendrohrblende 7 an seitlich der Aufnahme 7 angeordneten Absätzen abstützen und über Schrauben 17, 18 in diesen festsetzbar sind. Zur beabstandeten Lagerung in der Abgasendrohrblende 7 sind am Außenumfang der Abgasinnenrohre 5, 6 mehrere verteilt angeordnete federnde Klemmelemente 19 angeordnet.

Damit der Abgasstrom P über das Abgasrohr 2 und die anschließenden Abgasrohre 5, 6 in die Abgasinnenrohre 5, 6 überströmen kann, weisen diese einen dichten Anschluss zu den Abgasrohren 5, 6 auf. Der dichte Anschluss besteht jeweils aus einer Rohraufweitung 20, in welche ein gegenüberstehendes Rohrende 21 der Abgasrohre 5, 6 einsteckbar ist.

Die Abgasinnenrohre 5, 6 sind derart in der Abgasendrohrblende 7 angeordnet, dass sich zwischen den Abgasinnenrohren 5, 6 und der Abgasendrohrblende 7 ein ringsum verlaufender Luftkanal K bildet, so dass im Fahrbetrieb eine Luftdurchströmung erfolgen kann, damit eine Wärmeabfuhr gewährleistet ist und die Abgasendrohrblende 7 keiner wesentlichen Wärmeabstrahlung mehr ausgesetzt ist und das Fahrzeugheckteil weitgehend von schädlichen Wärmebeeinflussungen freigehalten wird.

Die Abgasrohrblende 7 kann beispielsweise aus einem Aluminium-Guss oder aus einem Blechteil bestehen, wobei das Abgasinnenrohr 5, 6 aus Edelstahl beispielsweise Titan bestehen kann.

## Patentansprüche

1. Kraftfahrzeug mit einer Abgasanlage mit zwei Abgasrohren (3, 4), mit einer auf die Abgasrohre (3, 4) aufsetzbaren Abgasendrohrblende, die in einem Ausschnitt eines Fahrzeugheckteils angeordnet ist, wobei die Abgasendrohrblende (7) über eine Halteeinrichtung (10) mit einem oder zwei Abgasrohren (3, 4) der Abgasanlage (1) verbunden ist, **dadurch gekennzeichnet, dass** zwischen der Abgasendrohrblende (7) und den Abgasrohren (3, 4) zwei einzelne Abgasinnenrohre (5, 6) angeordnet sind, die jeweils auf den beiden Abgasrohren (3, 4) aufgesteckt gehalten und mit der Abgasendrohrblende (7) derart fest verbunden sind, dass sich zwischen den beiden Abgasinnenrohren (5, 6) und der aufnehmenden Abgasendrohrblende (7) ringsum ein durchgehender Kanal (K) bildet.

2. Kraftfahrzeug nach Anspruch 1, **dadurch gekennzeichnet, dass** zwischen den zwei Abgasrohren (3, 4) die Halteeinrichtung (10) befestigt ist und in einer senkrechten Mittenebene der beiden Abgasrohre (3, 4) eine vorragende Haltezunge (11) der Halteeinrichtung (10) angeordnet ist, die in eine Aufnahme (12) der Abgasendrohrblende (7) einschiebbar und über mindestens ein als Gewindeschraube (14) ausgeführtes Befestigungsmittel gehalten ist.

3. Kraftfahrzeug nach den Ansprüchen 1 oder 2, **dadurch gekennzeichnet, dass** auf der vorragenden Haltezunge (11) eine Gewindemutter (13) befestigt ist und in einer Bohrung (15) der Abgasendrohrblende (7) die Gewindeschraube (14) zur Gewindemutter (13) durchführbar und mit dieser verbindbar ist.

4. Kraftfahrzeug nach den Ansprüchen 1, 2 oder 3, **dadurch gekennzeichnet, dass** die beiden Abgasinnenrohre (5, 6) an ihren Außenumfangsflächen mehrere nach außen hin vorgespannte federnde Klemmelemente (19) aufweisen, die sich im eingesteckten Zustand in der Abgasendrohrblende (7) an einer Innenwandung gehalten abstützen und eine feste Verbindung zur Abgasendrohrblende (7) über Schraubmittel (17, 18) erfolgt.

5. Kraftfahrzeug nach den Ansprüchen 1 oder 4, **dadurch gekennzeichnet, dass** an den Außenumfangsflächen der beiden Abgasinnenrohre (5, 6) einander zugerichtete vorragende Abstützschenkel (16, 16a) befestigt sind, die sich im eingeführten Zustand in die Abgasendrohrblende (7) an benachbart der schwalbenschwanzförmigen Aufnahme (12) angeordneten Anschlägen abstützen und über die Schraubmittel (17, 18) festgesetzt sind.

6. Kraftfahrzeug nach einem der vorhergehenden Ansprüche, **dadurch gekennzeichnet, dass** die beiden Abgasinnenrohre (5, 6) mit den beiden Abgasrohren (3, 4) durch eine Rohraufweitung (20) dicht aufsteckbar sind und die der Rohraufweitung (20) abgekehrten freien Enden der beiden Abgasinnenrohre (5,6) rings um einen Luftspalt (8) zur Innenumfangsfläche der Abgasendrohrblende (7) wenigstens am Ausmündungsbereich der Abgase aufweisen.

7. Kraftfahrzeug nach einem der vorhergehenden Ansprüche, **dadurch gekennzeichnet, dass** die Abgasinnenrohre (5, 6) im Ausmündungsbereich jeweils trompetenförmig erweitert ausgeführt sind und zwischen den Mündungsbereichen der Abgasendrohrblende (7) und den Mündungsbereichen der Abgasinnenrohre (5, 6) der Luftspalt (8) gebildet ist und dass die Abgasinnenrohre (5, 6) in der Abgasendrohrblende (7) jeweils beabstandet zur Innenwandung angeordnet sind und sich der durchgehende Kanal (K) als Luftspaltisolierung ergibt.

8. Kraftfahrzeug nach einem der vorhergehenden Ansprüche, **dadurch gekennzeichnet, dass** die Abgasrohrblende (7) aus einem einteiligen Gussteil besteht und die Abgasinnenrohre (5, 6) aus einem Edelstahl bestehen und dünnwandig ausgeführt sind.

## Claims

1. Motor vehicle having an exhaust system with two exhaust pipes (3, 4), with an exhaust tailpipe cover which can be placed on the exhaust pipes (3, 4) and which is arranged in a cutout of a vehicle rear-end part, with the exhaust tailpipe cover (7) being connected by means of a retaining device (10) to one or two exhaust pipes (3, 4) of the exhaust system (1), **characterized in that** two individual exhaust inner pipes (5, 6) are arranged between the exhaust tailpipe cover (7) and the exhaust pipes (3, 4), which exhaust inner pipes (5, 6) are each plugged onto and held on the two exhaust pipes (3, 4) and are fixedly connected to the exhaust tailpipe cover (7) in such a way that a continuous duct (K) is formed in an encircling fashion between the two exhaust inner pipes (5, 6) and the exhaust tailpipe cover (7) which accommodates said exhaust inner pipes (5, 6).

2. Motor vehicle according to Claim 1, **characterized in that** the retaining device (10) is fastened between the two exhaust pipes (3, 4) and a projecting retaining tongue (11) of the retaining device (10) is arranged in a vertical central plane of the two exhaust pipes (3, 4), which retaining tongue (11) can be pushed into a receptacle (12) of the exhaust tailpipe cover (7) and is held by means of at least one fastening means which is designed as a threaded screw (14).

3. Motor vehicle according to Claims 1 or 2,
**characterized in that** a threaded nut (13) is fastened to the projecting retaining tongue (11) and the threaded screw (14) can be guided through to the threaded nut (13), and connected to the latter, in a bore (15) of the exhaust tailpipe cover (7).

4. Motor vehicle according to Claims 1, 2 or 3,
**characterized in that** the two exhaust inner pipes (5, 6) have, on their outer circumferential surfaces, a plurality of outwardly preloaded resilient clamping elements (19) which, in the plugged-in state in the exhaust tailpipe cover (7), are supported so as to be held on an inner wall, and a fixed connection to the exhaust tailpipe cover (7) is provided by screw means (17, 18).

5. Motor vehicle according to Claims 1 or 4,
**characterized in that** projecting support limbs (16, 16a) which are directed towards one another are fastened to the outer circumferential surfaces of the two exhaust inner pipes (5, 6), which support limbs (16, 16a), in the inserted state in the exhaust tailpipe cover (7), are supported on stops arranged adjacent to the dovetail-shaped receptacle (12) and are fixed by the screw means (17, 18).

6. Motor vehicle according to one of the preceding claims, **characterized in that** the two exhaust inner pipes (5, 6) can be sealingly plugged onto the two exhaust pipes (3, 4) by means of a flared pipe portion (20), and those free ends of the two exhaust inner pipes (5, 6) which face away from the flared pipe portion (20) have an encircling air gap (8) with respect to the inner circumferential surface of the exhaust tailpipe cover (7) at least at the opening-out region of the exhaust gases.

7. Motor vehicle according to one of the preceding claims, **characterized in that** the exhaust inner pipes (5, 6) are in each case of flared, trumpet-like design in the opening-out region, and the air gap (8) is formed between the opening-out regions of the exhaust tailpipe cover (7) and the opening-out regions of the exhaust inner pipes (5, 6), and **in that** the exhaust inner pipes (5, 6) are arranged in the exhaust tailpipe cover (7) in each case with a spacing with respect to the inner wall, and the continuous duct (K) is generated as an insulating air gap.

8. Motor vehicle according to one of the preceding claims, **characterized in that** the exhaust tailpipe cover (7) is composed of a single-piece cast part and the exhaust inner pipes (5, 6) are composed of a high-grade steel and are of thin-walled design.

## Revendications

1. Véhicule automobile comprenant une installation de gaz d'échappement avec deux tubulures d'échappement (3, 4), avec un diaphragme de tubulure arrière pouvant être posé sur les tubulures d'échappement (3, 4), qui est disposé dans une portion d'une partie arrière du véhicule, le diaphragme de tubulure arrière (7) étant connecté par un dispositif de retenue (10) à une ou deux tubulures d'échappement (3, 4) de l'installation de gaz d'échappement (1),
**caractérisé en ce qu'**entre le diaphragme de tubulure arrière (7) et les tubulures d'échappement (3, 4) sont disposées deux tubulures d'échappement internes séparées (5, 6) qui sont maintenues chacune enfoncée sur les deux tubulures d'échappement (3, 4) et qui sont connectées fixement au diaphragme de tubulure arrière (7) de telle sorte qu'entre les deux tubulures d'échappement internes (5, 6) et le diaphragme de tubulure arrière (7) soit formé tout autour un canal continu (K).

2. Véhicule automobile selon la revendication 1,
**caractérisé en ce qu'**entre les deux tubulures d'échappement (3, 4) est fixé le dispositif de retenue (10), et dans un plan médian vertical des deux tubulures d'échappement (3, 4) est disposée une langue de retenue saillante (11) du dispositif de retenue (10), qui peut être insérée dans un logement (12) du diaphragme de tubulure arrière (7) et qui est maintenue par le biais d'au moins un moyen de fixation réalisé en tant que vis filetée (14).

3. Véhicule automobile selon les revendications 1 ou 2, **caractérisé en ce que** sur la langue de retenue saillante (11) est fixé un écrou fileté (13) et la vis filetée (14) peut être enfoncée à travers un alésage (15) du diaphragme de tubulure arrière (7) vers l'écrou fileté (13) et être connectée à celui-ci.

4. Véhicule automobile selon les revendications 1, 2 ou 3, **caractérisé en ce que** les deux tubulures d'échappement internes (5, 6) présentent, sur leurs surfaces périphériques extérieures, plusieurs éléments de serrage (19) à ressort, précontraints vers l'extérieur, qui, dans l'état enfoncé, s'appuient dans le diaphragme de tubulure arrière (7) en étant maintenus contre une paroi interne, et une connexion fixe au diaphragme de tubulure arrière (7) s'établit par le biais de moyens de vissage (17, 18).

5. Véhicule automobile selon les revendications 1 ou 4, **caractérisé en ce que** sur les surfaces périphériques extérieures des deux tubulures d'échappement internes (5, 6) sont fixées des branches de support saillantes (16, 16a) orientées l'une vers l'autre, qui s'appuient dans l'état inséré dans le diaphragme de tubulure arrière (7) contre des butées disposées à côté du logement (12) en forme de queue d'aronde, et sont fixées par le biais des moyens de vissage (17, 18).

6. Véhicule automobile selon l'une quelconque des revendications précédentes, **caractérisé en ce que** les deux tubulures d'échappement internes (5, 6) peuvent être enfoncées hermétiquement avec les deux tubulures d'échappement (3, 4) à travers un élargissement de tubulure (20) et les extrémités libres des deux tubulures d'échappement internes (5, 6) opposées à l'élargissement de tubulure (20) présentent tout autour un entrefer (8) vers la surface périphérique interne du diaphragme de tubulure arrière (7) au moins au niveau de la région d'embouchure de sortie des gaz d'échappement.

7. Véhicule automobile selon l'une quelconque des revendications précédentes, **caractérisé en ce que** les tubulures d'échappement internes (5, 6) sont réalisées dans la région d'embouchure de sortie à chaque fois sous forme de trompette élargie, et entre les régions d'embouchure du diaphragme de tubulure arrière (7) et les régions d'embouchure des tubulure d'échappement internes (5, 6) est formé l'entrefer (8) et **en ce que** les tubulures d'échappement internes (5, 6) dans le diaphragme de tubulure arrière (7) sont disposées à chaque fois de manière espacée par rapport à la paroi interne et le canal continu (K) est obtenu sous forme d'isolation d'entrefer.

8. Véhicule automobile selon l'une quelconque des revendications précédentes, **caractérisé en ce que** le diaphragme de tubulure arrière (7) se compose d'une pièce coulée d'une seule pièce et les tubulures d'échappement internes (5, 6) se composent d'acier spécial et sont réalisées avec des parois minces.
